# EUROPÄISCHE PATENTSCHRIFT

(11) **EP 1 960 621 B1**
(45) Veröffentlichungstag und Bekanntmachung des Hinweises auf die Patenterteilung: **15.02.2017**
(21) Anmeldenummer: 06818997.6
(22) Anmeldetag: 07.12.2006
(51) Int. Cl.: E05B 47/06, E05B 13/00, E05B 17/04, E05B 9/04, E05B 53/00, E05B 15/16, E05B 47/00

(54) **Elektrisches Schloss mit manueller Notfallbetätigung**
Electrical lock with a manual emergency actuation
Serrure électrique à actionnement de secours manuel

(30) Priorität: 09.12.2005 DE 102005059384; 03.03.2006 DE 102006010435
(43) Veröffentlichungstag der Anmeldung: 27.08.2008
(73) Patentinhaber: BURG-WÄCHTER KG, 58540 Meinerzhagen -Valbert (DE)
(72) Erfinder: LÜLING, Harald, 58540 Meinerzhagen (DE)
(74) Vertreter: Stenger Watzke Ring
(86) Internationale Anmeldenummer: PCT/EP2006/011754
(87) Internationale Veröffentlichungsnummer: WO 2007/065677

(56) Entgegenhaltungen:
- DE-A1- 10 225 490
- DE-A1- 10 225 649
- DE-A1-102004 018 339
- DE-U1- 8 808 897
- US-A- 5 960 656

## Beschreibung

Die Erfindung betrifft ein Schloss, insbesondere ein Einsteckschloss für eine Tür, mit einem, insbesondere in ein Türblatt einsetzbaren Schließzylinder und einer elektronisch steuerbaren Schließeinrichtung, die beispielsweise eine zwei Abschnitte mit endseitig angeordneten Handhaben, vorzugsweise in Form von Drehknäufen oder Klinken aufweisenden Welle hat, wobei die Abschnitte der Welle über eine Kupplung nach Erkennung eines in die elektronische Schließeinrichtung, insbesondere drahtlos, beispielsweise über Funk eingegebenen Berechtigungscodes in Wirkverbindung bringbar sind.

Ein derartiges Schloss, welches sich hinsichtlich seiner Konstruktion und Handhabung bewährt hat, ist beispielsweise aus der DE 102 25 490 A1 bekannt. Dieses vorbekannte Schloss weist eine Welle auf, die in zwei Abschnitte unterteilt ist, wobei die Abschnitte der Welle endseitig jeweils eine Handhabe, vorzugsweise einen Drehknauf oder eine Klinke aufweisen und über eine Kupplung nach Erkennung eines Berechtigungscodes in Wirkverbindung bringbar sind. Bei diesem Schloss ist vorgesehen, dass die Kupplung zumindest zwei, vorzugsweise vier oder mehr in Aufnahmen eines zweiten Teils eines ersten Abschnitts der Welle geführte Rollkörper aufweist, die zur Herstellung einer Wirkverbindung zwischen einem ersten Teil und dem zweiten Teil des ersten Abschnitts der Welle mit einem radial oder axial bewegbaren Schieber in Umfangsrichtung des ersten Teils des ersten Abschnitts der Welle verlaufende Ausnehmung einschiebbar sind. Der Schieber wird über einen Elektromotor bewegt, der über eine Schließelektronik ansteuerbar ist. Die Schließelektronik kann beispielsweise eine Tastatur aufweisen, über die ein Berechtigungscode in die Schließelektronik eingegeben wird. Wird der zutreffende Code eingegeben, so steuert die Schließelektronik den Elektromotor an. Der
Elektromotor verschiebt den Schieber derart, dass die Kupplung geschlossen wird, so dass das Schloss entsperrt ist und eine mit dem Schloss ausgebildete Tür über die an den Enden der Welle angeordneten Handhaben geöffnet werden kann.

Eine Verriegelungsvorrichtung ist darüber hinaus aus der WO 2004/057137 A1 bekannt. Diese Verriegelungsvorrichtung weist ein Kupplungselement auf, das in einem Gehäuse angeordnet ist. In dem Gehäuse sind elektronisch gesteuerte Antriebsmittel mit Vortriebsmitteln zum Bewegen des Kupplungselementes vorgesehen, so dass die Kupplung zwischen einem ersten und einem zweiten Kupplungszustand bewegbar ist. Des Weiteren sind Riegelmittel vorgesehen, die mit einem Abtriebsmittel betätigt werden, wobei im ersten Kupplungszustand das Kupplungselement so positioniert ist, dass ein Rotor nicht mit dem Abtriebselement gekuppelt ist, während im zweiten Kupplungszustand das Kupplungselement so positioniert ist, dass das Kupplungselement das Abtriebselement mit dem Rotor kuppelt. Das Kupplungselement ist schließlich so von den Vortriebsmitteln entkoppelbar, dass es im zweiten Kupplungszustand durch eine Drehbewegung des Rotors von den Vortriebsmitteln wegbewegt werden kann. Der Rotor nimmt einen Schlüssel auf und ist mittels des Schlüssels drehbar, wobei der Rotor in einem Stator angeordnet ist.

Weiterhin beschreibt die DE 296 07 944 U1 ein elektronisches Türschloss für Einsteckschlösser, das einen Türinnenbeschlag mit einem Drehknauf, einen Türaußenbeschlag mit einer Einheit für die Eingabe eines Codes sowie mit einem Drehknauf und eine innenliegende, mit der Eingabeeinheit elektrisch verbundene Elektronik aufweist, in der der Code gespeichert ist und über die der Drehknauf im Türaußenbeschlag bei Übereinstimmung des gespeicherten Codes mit dem eingegebenen Code entsperrt wird. Bei diesem Türschloss ist vorgesehen, dass in der Tür als Schließwerk ein Adapter vorgesehen ist, der mit den Drehknäufen am Türinnen- und Außenbeschlag mechanisch verbunden ist. Der Adapter weist ein in der Tür fixiertes Gehäuse auf, in dem eine Walze drehbar gelagert ist. In dem Gehäuse ist ferner eine Schließnase angeordnet, die mit der Walze drehbar angeordnet ist. Mit der Walze in Eingriff steht eine ebenfalls im Gehäuse geführte Schließeinsatzscheibe. Das Gehäuse des Adapters ist als Profilzylinder ausgebildet und besteht aus einem die Walze aufnehmenden hohlzylindrischen Teil und einem an den hohlzylindrischen Teil angeformten, bartartigen massiven Teil. Das Gehäuse ist mit zwei den hohlzylindrischen Teil durchsetzenden Querschlitzen versehen. Ein Querschlitz ist bis in den bartartigen Teil fortgesetzt und nimmt die Schließnase auf. Der andere Querschlitz nimmt die Schließeinsatzscheibe auf. Diese Ausgestaltung trägt zu einem Radialspielausgleich bei. Im Bereich des
Türinnenbeschlags ist ein Batteriefach vorgesehen, welches eine Energiequelle, nämlich eine Batterie für die Energieversorgung der Schließelektronik aufnimmt. Des Weiteren weist der Türinnenbeschlag ein Zylinderschloss auf, welches im Drehknauf auf der Türinnenseite angeordnet ist.

Schließlich ist in DE 102 25 649 A1 eine Schließeinrichtung 1 angegeben, die sowohl mittels einer elektrischen Betätigungseinrichtung 9, als auch über konventionelle Schließzylinder 8, 72 betätigbar ist.

Ausgehend von einem Stand der Technik gemäß der DE 102 25 490 A1 liegt der Erfindung die **Aufgabe** zugrunde, ein gattungsgemäßes Schloss derart weiterzubilden, dass die Betriebssicherheit eines solchen Schlosses insbesondere auch dann vergrößert ist, wenn die elektronische Schließeinrichtung durch einen Defekt und/oder eine nicht ausreichende Energieversorgung das Schloss aus Sicherheitsgründen nicht mehr entsperrt.

Die **Lösung** dieser Aufgabenstellung ist im vorliegenden Anspruch 1 angegeben und sieht bei einem erfindungsgemäßen
Schloss vor, dass der Schließzylinder ein einziges mechanisches Notschloss aufweist,
welches mit einem mechanischen Schlüssel betätigbar ist und mit dem eine Wirkverbindung, insbesondere zwischen den Abschnitten der Welle unabhängig von der elektronisch steuerbaren Schließeinrichtung herstell- oder aufhebbar ist.
Das erfindungsgemäße Schloss kann somit grundsätzlich elektronisch verriegelt und entriegelt werden, indem ein Berechtigungscode an das Schloss übermittelt wird, der Berechtigungscode auf seine Zulässigkeit überprüft und bei Bestätigung eines berechtigten Codes das Schloss entriegelt wird. Da ein wesentlicher Vorteil eines erfindungsgemäßen Schlosses in Übereinstimmung mit dem Schloss gemäß der DE 102 25 490 A1 darin liegt, dass die Elektronik und auch die Energieversorgung der Elektronik auf der Türinnenseite, d.h. beispielsweise bei einer Eingangstür im Raum angeordnet ist, so dass die Elektronik von außen nicht manipulierbar ist, besteht gegebenenfalls das Problem, dass bei einer nicht rechtzeitig erkannten Energieunterversorgung eine Betätigung des Schlosses auf elektronische Weise nicht möglich ist. Um in einem solchen Fall das erfindungsgemäße Schloss betätigen zu können, schlägt die Erfindung vor, dass ein einziges zusätzliches mechanisches
Notschloss vorgesehen ist, welches mit einem mechanischen Schlüssel betätigbar ist, wobei die Betätigung unabhängig von der elektronisch steuerbaren Schließeinrichtung erfolgt, so dass eine den Notschlüssel mit sich führende berechtigte Person das Schloss auch dann öffnen kann, wenn die Energieversorgung der elektronisch steuerbaren Schließeinrichtung für einen Schließvorgang nicht ausreicht. Durch diese Ausgestaltung besteht der Vorteil, dass die gesamte Elektronik und Energieversorgung entfernt vom Außenbereich einer Tür und somit manipulationsgeschützt angeordnet werden kann.

Nach einem weiteren Merkmal der Erfindung ist vorgesehen, dass zwischen den zu verbindenden Abschnitten der Welle eine Kupplung angeordnet ist, die über ein mit dem Notschloss verbundenes Steuerelement schließbar ist bzw. geöffnet werden kann. Das erfindungsgemäße Schloss weist somit im Vergleich zum Stand der Technik gemäß der DE 102 25 490 A1 eine zweite Kupplung auf, die über das mechanische Notschloss betätigbar ist.

Die Erfindung sieht weiterhin vor, dass das Notschloss einen Walzenkörper aufweist, der ein Schlüsselloch zur Aufnahme des mechanischen Schlüssels aufweist und der nach einem Einstecken des den zutreffenden Schließcode aufweisenden mechanischen Schlüssels relativ zum Schließzylinder bewegbar, insbesondere verdrehbar ist, um die Kupplung zu betätigen. Vorzugsweise ist diese Ausführungsform der Erfindung dadurch weitergebildet, dass der Walzenkörper eine insbesondere endseitig angeordnete und vorzugsweise innenliegende Steuerfläche aufweist, die in radialer Richtung des Walzenkörpers ausgerichtet ist und mit einer vorzugsweise im Querschnitt kreisförmig ausgebildeten Steuerstange zusammenwirkt, welche Steuerstange radial zum Walzenkörper ausgerichtet ist und die Kupplung betätigt. Durch eine Verdrehung des Walzenkörpers wird über die Steuerfläche die Steuerstange angehoben oder abgesenkt, um die Kupplung zu schließen oder zu öffnen.
Die Kupplung weist vorzugsweise zumindest eine Kugel auf, die in einen Ringraum zwischen den beiden Abschnitten der Welle eindrückbar ist, wobei die beiden Abschnitte der Welle jeweils zumindest einen in den Ringraum hereinragenden Vorsprung aufweisen. Die Vorsprünge sind derart ausgebildet und angeordnet, dass sie bei nicht eingerückter Kupplung eine vollständige Verdrehung der beiden Abschnitte der Welle relativ zueinander ermöglichen, ohne dass die Abschnitte der Welle im Bereich der Vorsprünge in Kontakt treten können. Wird die Kugel bestimmungsgemäß durch Betätigung des mechanischen Notschlosses in den Ringraum zwischen die beiden Abschnitte der Welle eingedrückt, so gelangt der mit der außenseitigen Handhabe verbundene Abschnitt der Welle bei einer Verdrehung dieses Abschnitts in Kontakt mit der Außenfläche der Kugel und verschiebt diese Kugel bis in den Bereich des zweiten Abschnitts des zweiten Vorsprungs des zweiten Abschnitts der Welle, so dass eine formschlüssige Kraftübertragung zwischen den Abschnitten der Welle über die beiden Vorsprünge und die dazwischen angeordnete Kugel bei Verdrehung der Handhabe erfolgt und das Schloss geöffnet wird. Selbstverständlich können auch mehrere Vorsprünge im Bereich der beiden Abschnitte der Welle vorgesehen sein, um den Verdrehweg bei eingekuppelter Kupplung zu begrenzen.

Nach einem weiteren Merkmal der Erfindung ist vorgesehen, dass die Abschnitte der Welle koaxial ineinanderliegend angeordnet sind. Durch diese Ausgestaltung wird die Baulänge des Schlosses begrenzt.

Eine weitere Ausgestaltung des erfindungsgemäßen Schlosses sieht vor, dass der Walzenkörper zumindest eine, vorzugsweise sechs Bohrungen aufweist, in die im verriegelten Zustand jeweils ein Stift eingreift bzw. eingreifen, die durch den mechanischen Schlüssel mit dem zutreffenden Schließcode außer Eingriff bringbar sind.

Gemäß einer Weiterbildung dieser Ausgestaltung ist vorgesehen, dass im Schließzylinder Aufnahmebohrungen ausgebildet sind, die bei eingesetztem Walzenkörper mit den Bohrungen im Walzenkörper koaxial ausgerichtet sind. Diese Aufnahmebohrungen nehmen die Stifte auf, sobald diese über den mechanischen Schlüssel aus den Bohrungen im Walzenkörper verdrängt werden, so dass der Walzenkörper bei zutreffend eingestecktem mechanischen Schlüssel frei drehbar im Schließzylinder angeordnet ist.

Vorzugsweise sind die Aufnahmebohrungen gemäß einem weiteren Merkmal der Erfindung als Sacklochbohrungen ausgebildet, wobei zwischen den geschlossenen Enden der Aufnahmebohrungen und den eingesteckten Stiften Federelemente eingesetzt sind, die die Stifte in die Bohrungen im Walzenkörper drücken. Über den mechanischen Schlüssel werden die Stifte daher gegen die Federkraft in die Aufnahmebohrungen verdrängt.

Jeder Stift ist im Wesentlichen walzenförmig ausgebildet und weist in seinem Mittelbereich zumindest eine Durchmesserverringerung auf. Durch diese Durchmesserverringerung wird die Verschiebbarkeit der Stift in den Aufnahmebohrungen bzw. den Bohrungen im Walzenkörper verbessert, da die anliegende Außenmantelfläche des Stifts verringert ist. Diese Ausgestaltung erhöht darüber hinaus die Betriebssicherheit des Schlosses gegen ein Aufschlagen des Notschlosses, bei dem die Stifte durch ein schlagartiges Eintreiben eines schlüsselähnlichen Keils in das Schlüsselloch aus ihrer Raststellung in den Bohrungen herausgetrieben werden.

Eine Weiterbildung des erfindungsgemäßen Schlosses sieht vor, dass der Stift an zumindest einem stirnseitigen Ende kegelförmig oder kegelabschnittförmig ausgebildet ist. Insbesondere handelt es sich hierbei um das Ende, welches dem Walzenkörper zugewandt ist. Durch die kegelförmige oder kegelabschnittförmige Ausgestaltung des stirnseitigen Endes wird eine verbesserte Handhabbarkeit des Notschlosses erzielt, indem die kegelförmigen oder kegelabschnittförmigen Flächen Auflaufflächen für entsprechende Einschnitte des mechanischen Schlüssels bilden, so dass die Stifte mit geringem Kraftaufwand durch den zutreffenden mechanischen Schlüssel aus ihrer Raststellung verschoben werden können.

Um die Sicherheit des Notschlosses zu erhöhen ist weiterhin vorgesehen, dass die Bohrungen, die Aufnahmebohrungen und die Stifte in zwei Reihen im Schließzylinder und im Walzenkörper angeordnet sind. Hierdurch wird eine unberechtigte Nachfertigung eines Nachschlüssels erschwert. Es ist diesbezüglich weiterhin vorgesehen, dass die Bohrungen, die Aufnahmebohrungen und die Stifte der beiden Reihen in Längsachsenrichtung des Walzenkörpers versetzt zueinander angeordnet sind.

Um die Montage des Schlosses zu vereinfachen ist vorgesehen, dass die-Bohrungen im Walzenkörper beidseitig offen ausgebildet sind. Die Aufnahmebohrungen im Schließzylinder sind demgegenüber einseitig ausgebildet. Bei der Montage des erfindungsgemäßen Schlosses werden in einem ersten Schritt die Federelemente in die Öffnung der Aufnahmebohrungen eingesetzt und anschließend durch den Walzenkörper geschoben. In gleicher Weise werden auch die Stifte bei der Montage des Schlosses in die Aufnahmebohrungen von außen eingesetzt und durch den Walzenkörper geschoben. Anschließend werden die Bohrungen im Walzenkörper mit in Achsrichtung des Walzenkörpers verlaufenden Stifte verschlossen, die unmittelbar unterhalb des Schlüssellochs angeordnet sind. Auf diesen Walzenkörpern liegen die Spitzen oder Stirnflächen der kegelförmig oder kegelabschnittförmig ausgebildeten Enden der Stift auf. Durch das Einstecken des mechanischen Schlüssels werden die Stifte entsprechend einer Profilierung des Schlüssels aus ihrer verrasteten, in den Walzenkörper eingreifenden Stellung in die Aufnahmebohrung verschoben, so dass der Walzenkörper zur Drehung innerhalb des Schließzylinders freigegeben ist.

Eine weitere Ausgestaltung sieht bei einem erfindungsgemäßen Schloss vor, dass zwischen den zu verbindenden Abschnitten der Welle eine Kupplung angeordnet ist, die über ein mit dem Notschloss verbundenes, als Steuerstange ausgebildetes Steuerelement schließbar ist bzw. geöffnet werden kann, wobei die Steuerstange formschlüssig mit einem Walzenkörper des Notschlosses verbunden ist.

Durch die formschlüssige Verbindung der Steuerstange mit dem Walzenkörper wird sichergestellt, dass nicht nur das Einkuppeln mit der erforderlichen Sicherheit erfolgt, sondern auch das Auskuppeln entsprechend betriebssicher ausgeführt wird, da auch beim Auskuppeln die Steuerstange durch die Drehbewegung des Walzenkörpers betätigt wird. Durch diese Ausgestaltung sind beispielsweise Fehlfunktionen durch eine aufgrund von Verunreinigungen, beispielsweise Verharzungen von Schmierstoffen, Korrosion oder dergleichen im Schloss verursachte Bewegungsbehinderung der Steuerstange im Wesentlichen ausgeschlossen.

Nach einer Weiterbildung ist vorgesehen, dass das Notschloss an einem Ende einen Zapfen aufweist, der in eine korrespondierend ausgebildete Bohrung in der Steuerstange eingreift. Diese Verbindung ist konstruktiv einfach ausgebildet und daher mit geringem Aufwand herstellbar.

Vorzugsweise ist der Zapfen versetzt zur Längsachse des Notschlosses an einer Stirnfläche des Notschlosses angeordnet.

Im Zuge einer kostengünstigen Herstellbarkeit ist bei einer Weiterbildung vorgesehen, dass der Zapfen einstückig mit dem Walzenkörper ausgebildet ist. Selbstverständlich kann der Zapfen auch als eigenes Konstruktionselement ausgebildet und in eine Bohrung des Walzenkörpers eingesteckt sein.

Der Zapfen kann reib- und/oder formschlüssig mit der Steuerstange verbunden sein. Demzufolge kann der Zapfen beispielsweise im Querschnitt rund ausgebildet sein oder eine Steuerfläche aufweisen, die mit einer Steuerfläche einer Bohrung der Steuerstange zusammenwirkt.

Um das Schloss gegen eine Manipulation durch das Einschlagen eines Manipulationsschlüssel und das damit verbundene Bewegen der Steuerstange abzusichern ist vorgesehen, dass die Steuerstange aus einem elastisch verformbaren Material, insbesondere einem Kunststoff ausgebildet ist. Diese Materialwahl führt zu einer Kompensation der Schlagenergie in der Steuerstange.

Es ist schließlich nach einem weiteren Merkmal der Erfindung vorgesehen, dass die Steuerstange in einem Kanal geführt ist und eine Dichtung aufweist, mit der die Steuerstange gegenüber einer Innenwand des Kanals abgedichtet ist. Durch die Dichtung wird sichergestellt, dass eine mit der Steuerstange zu bewegende Kugel durch ein Einblasen von Luft, insbesondere Druckluft nicht manipulierbar ist.

Selbstverständlich kann es auch bei einem Schloss mit einer über eine Steuerfläche betätigbaren Steuerstange in vorteilhafter Weise vorgesehen sein, dass zwischen den zu verbindenden Abschnitten der Welle eine Kupplung angeordnet ist, die über ein mit dem Notschloss verbundenes, als Steuerstange ausgebildetes Steuerelement schließbar ist bzw. geöffnet werden kann, wobei die Steuerstange aus einem elastisch verformbaren Material, insbesondere einem Kunststoff ausgebildet ist.

Ferner kann es auch bei einem Schloss mit einer über eine Steuerfläche betätigbaren Steuerstange in vorteilhafter Weise vorgesehen sein, dass zwischen den zu verbindenden Abschnitten der Welle eine Kupplung angeordnet ist, die über ein mit dem Notschloss verbundenes, als Steuerstange ausgebildetes Steuerelement schließbar ist bzw. geöffnet werden kann, wobei die Steuerstange in einem Kanal geführt ist und eine Dichtung aufweist, mit der die Steuerstange gegenüber einer Innenwand des Kanals abgedichtet ist.

Schließlich ist bei dem erfindungsgemäßen Schloss vorgesehen, dass die Dichtung aus einem elastisch verformbaren Material, insbesondere einem Elastomer ausgebildet ist.

Weitere Merkmale und Vorteile der Erfindung ergeben sich aus der nachfolgenden Beschreibung der zugehörigen Zeichnung, in der eine bevorzugte Ausführungsform der Erfindung dargestellt ist. In der Zeichnung zeigen:
- Figur 1: ein Schloss in einer ersten perspektivischen Ansicht;
- Figur 2: das Schloss gemäß Figur 1 in einer zweiten rückseitigen perspektivischen Ansicht und
- Figur 3: das Schloss gemäß den Figuren 1 und 2 in einer dritten perspektivischen Ansicht.
- Figur 4.: eine zweite Ausführungsform eines Schlosses mit einem Notschloss in einer ersten Schließstellung in Seitenansicht;
- Figur 5: das Notschloss gemäß Figur 4 in perspektivischer Ansicht;
- Figur 6: das Schloss gemäß Figur 4 in einer zweiten Schließstellung in Seitenansicht;
- Figur 7: das Notschloss gemäß Figur 5 in der Schließstellung gemäß Figur 6 in perspektivischer Ansicht;
- Figur 8: das Schloss gemäß Figur 4 in einer dritten Schließstellung in Seitenansicht;
- Figur 9: das Notschloss gemäß Figur 5 in der Schließstellung gemäß Figur 8 in perspektivischer Ansicht und
- Figur 10: das Schloss gemäß Figur 8 in geschnittener Seitenansicht entlang der Schnittlinie X-X in Figur 8.

Das Schloss 1 gemäß den Figuren 1 bis 3 ist als Einsteckschloss für eine Tür ausgebildet und weist eine nicht näher dargestellte elektronische Schließeinrichtung auf. Die Schließeinrichtung ist in einem Schließzylinder 2 angeordnet, wobei in dem Schließzylinder 2 ferner eine Welle 3 angeordnet ist, die den Schließzylinder 2 in Längsachsenrichtung durchgreift und drehbar im Schließzylinder 2 gelagert ist.

Endseitig weist die Welle 3 jeweils eine Handhabe auf, mit der die Welle 3 im Schließzylinder 2 verdrehbar ist, wobei über die Welle 3 eine nicht näher dargestellte Schließnase bewegbar ist.

Die Welle 3 ist in zumindest zwei Abschnitte 4 und 5 unterteilt, die zumindest teilweise koaxial verlaufend ineinander angeordnet sind. Nicht näher dargestellt ist eine Kupplung, welche über die elektronische Schließeinrichtung eingerückt werden kann, um die beiden Abschnitte 4, 5 der Welle in Wirkverbindung zu bringen. Die Ausgestaltung und die Funktion dieser Kupplung sind beispielsweise in der DE 102 25 490 A1 beschrieben.

Das erfindungsgemäße Schloss 1 gemäß den Figuren 1 bis 3 weist im Schließzylinder 2 ein mechanisches Notschloss 6 auf, welches aus einem Walzenkörper 7 besteht, der in einer zylindrischen Öffnung 8 des Schließzylinders 2 drehbar gelagert ist. Der Walzenkörper 7 weist ein Schlüsselloch 9 zur Aufnahme eines mechanischen Schlüssels 10 auf. An seinem innenliegenden Ende weist der Walzenkörper eine Steuerfläche 11 (Figur 2) auf, die in radialer Richtung des Walzenkörpers 7 ausgerichtet ist und mit einer im Querschnitt kreisförmig ausgebildeten Steuerstange 12 zusammenwirkt, welche Steuerstange 12 radial zum Walzenkörper 7 ausgerichtet ist und eine Kupplung 13 betätigt.

Die Kupplung 13 ist zwischen den zu verbindenden Abschnitten 4 und 5 der Welle 3 angeordnet und über die Steuerstange 12 öffnend oder schließend betätigbar. Die Kupplung 13 weist eine Kugel 14 auf, die in einen Ringraum 15 zwischen den beiden Abschnitten 4, 5 der Welle 3 eindrückbar ist, wobei die beiden Abschnitte 4, 5 der Welle 3 jeweils einen in den Ringraum 15 hereinragenden Vorsprung 16 (Figur 1) bzw. 17 (Figur 3) aufweisen.

Die Kugel 14 wird bei Betätigung der Kupplung 13 in den Ringraum 15 gedrückt und gelangt bei Verdrehung eines Abschnitts 4, 5 der Welle 3 zur Anlage an einem Vorsprung 16 oder 17. Wird der Abschnitt 4, 5 der Welle 3 weitergedreht, so bewegt der Vorsprung 16 oder 17 die Kugel 14 bis zur Anlage an den zweiten Vorsprung 17 oder 16, so dass über die Kugel 14 die beiden grundsätzlich frei gegeneinander verdrehbaren Abschnitte 4, 5 der Welle 3 gemeinsam verdreht werden können.

Zur Rückstellung der Steuerstange 12 ist eine nicht näher dargestellte Druckfeder vorgesehen, die sich einerseits an einem außenseitigen Kragen der Steuerstange 12 und anderseits an einem Vorsprung in einem zylindrischen, die Steuerstange aufnehmenden Raum abstützt. Beim Einrücken der Kupplung 13 wird die Steuerstange 12 auf die Kugel 14 und die nicht näher dargestellte Druckfeder zu geschoben, so dass die Kugel 14 in die Ausnehmung 15 einrückt und die Druckfeder gleichzeitig gespannt wird.

Um die Kupplung 13 zu betätigen ist es erforderlich, dass ein Schlüssel 10 mit einem mechanischen Schließgeheimnis in Form einer Profilierung in das Schlüsselloch 9 des Notschlosses 6 eingesteckt wird, der Stifte 18 aus Bohrungen 19 im Walzenkörper 7 in Aufnahmebohrungen 20 verschiebt, so dass die Stifte 18 den Walzenkörper 7 freigeben und der Walzenkörper 7 in der Öffnung 8 relativ zum Schließzylinder 2 verdrehbar ist. Zu diesem Zweck sind die Aufnahmebohrungen 20 im verriegelten Zustand des Notschlosses 6 koaxial zu den Bohrungen 19 ausgerichtet, so dass die Stifte 18 mit einem Teil ihrer Länge in den Bohrungen 19 und mit einem anderen Teil ihrer Länge in den Aufnahmebohrungen 20 angeordnet sind und eine Verdrehung des Walzenkörpers 7 in der Öffnung 8 relativ zum Schließzylinder 2 nicht zulassen.

Die Aufnahmebohrungen 20 sind als Sacklochbohrungen ausgebildet und weisen ein kegelstumpfförmiges Ende auf. In den Aufnahmebohrungen 20 sind nicht näher dargestellte Federelemente angeordnet, die die Stifte 18 in die Bohrungen 19 des Walzenkörpers 7 drücken.

Die Stifte 18 sind im Wesentlichen walzenförmig ausgebildet und weisen in ihrem Mittelbereich zumindest eine Durchmesserverringerung 21 auf. Darüber hinaus sind die Stifte 18 an zumindest einem stirnseitigen Ende 22 kegelförmig ausgebildet, wobei die Stifte 18 im Bereich dieses Endes 22 Schrägflächen ausbilden, die mit einer entsprechenden Profilierung des Schlüssels 10 beim Einschieben des Schlüssels 10 in das Schlüsselloch 9 zusammenwirken. Die Stifte 18 in den einzelnen Aufnahmebohrungen 20 können unterschiedlich lang ausgebildet sein. Es können auch zwei Stifte 18 koaxial in einer Bohrung 19 angeordnet werden, wobei beide Stifte 18 jeweils zumindest eine Durchmesserverringerung 21 aufweisen.

Darüber hinaus ist aus den Figuren 1 bis 3 zu erkennen, dass die Bohrungen 19 sowie die Aufnahmebohrungen 20 und damit auch die Stifte 18 in zwei Reihen nebeneinander im Schließzylinder 2 bzw. im Walzenkörper 7 angeordnet sind. Die Bohrungen 19, die Aufnahmebohrungen 20 und die Stifte 18 der beiden Reihen sind in Längsachsenrichtung des Walzenkörpers 7 versetzt zueinander angeordnet, so dass jeweils eine Bohrung 19 bzw. Aufnahmebohrungen 20 einer Reihe zwischen zwei Bohrungen 19 bzw. Aufnahmebohrungen 20 der benachbarten zweiten Reihe angeordnet ist.

Die Aufnahmebohrungen 20 sind einseitig offen im Schließzylinder 2 ausgebildet, wohingegen die Bohrungen 19 beidseitig offen im Walzenkörper 7 ausgebildet sind. Diese Ausgestaltung dient der vereinfachten Herstellung des erfindungsgemäßen Schlosses im Bereich des Notschlosses 6, in dem die Stifte 18 über die einseitig offenen Aufnahmebohrungen 20 durch den Walzenkörper 7 in ihre Position geschoben werden können.

Die Druckspannung der Druckfeder drückt die Steuerstange 12 beim Zurückdrehen des Schlüssels 10 im Notschloss 6 in die Ausgangslage zurück.

Unterhalb des Schlüsselloches 9 weist der Walzenkörper 7 zwei in Achsrichtung des Walzenkörpers 7 verlaufende Bohrungen 23 auf, deren Länge zumindest der Länge des Schlüsselloches 9 entspricht und die der Aufnahme jeweils eines Stiftes 24 dienen, die in den Bohrungen 23 verklebt oder verpresst sind. Die aus einem gehärteten Metall bestehenden und damit einen Aufbohrschutz darstellenden Stifte 24 verhindern das Herausfallen der Stifte 18 aus den Aufnahmebohrungen 20, so dass die Stifte 24 parallel zu den beiden Reihen der Aufnahmebohrungen 20 bzw. der Bohrungen 19 angeordnet sind.

Die Stifte 18 in den Bohrungen 19 können ebenfalls aus gehärtetem Metall ausgebildet sein und somit einen weiteren Aufbohrschutz darstellen.

Im verriegelten Zustand sperren die Stifte 18 die Drehbewegung des Walzenkörpers 7 im Schließzylinder 2, so dass die Kupplung 13 nicht betätigbar ist. In diesem Zustand ist die Kupplung 13 ausgerückt, so dass die beiden Abschnitte 4, 5 der Welle gegeneinander verdrehbar sind.

Durch das Einschieben eines einen Schließcode in Form einer Profilierung aufweisenden Schlüssels 10 in das Schlüsselloch 9 werden die Stifte 18 aus den Bohrungen 19 des Walzenkörpers 7 in die Aufnahmebohrungen 20 des Schließzylinders 2 verdrängt, so dass nachfolgend der Walzenkörper 7 relativ zum Schließzylinder 2 in der Öffnung 8 verdreht werden kann. Durch diese Verdrehung wird die Kupplung 13 geschlossen, indem die Steuerstange 12 die Kugel 14 in den Ringraum 15 zwischen den beiden Abschnitten 4, 5 der Welle eindrückt. Die Kugel 14 kann dann bei einer Verdrehung des ersten Abschnitts 4 der Welle 3- in Kontakt mit dem Vorsprung 16 an dem Abschnitt 4 der Welle 3 gebracht werden. Durch eine weitere Verdrehung des Abschnitts 4 der Welle 3 gelangt die an den Vorsprung 16 anliegende Kugel in Kontakt mit dem Vorsprung 17 des zweiten Abschnitts 5 der Welle 3, so dass über diese formschlüssige Verbindung zwischen den Abschnitten 4, 5 die gesamte Welle 3 zur Öffnung bzw. Betätigung einer Türfalle verdreht werden kann.

Der Schlüssel 10 lässt sich nur in einer Stellung des Walzenkörpers 7 aus dem Schlüsselloch 9 herausziehen, in der die Kugel 14 außer Eingriff steht, so dass die Kupplung 13 geöffnet ist und eine Wirkverbindung zwischen den Abschnitten 4, 5 der Welle 3 über das Notschloss 6 nicht besteht. Unabhängig hiervon können die Abschnitte 4, 5 der Welle selbstverständlich bei bestimmungsgemäßem Gebrauch des Schlosses über die nicht näher dargestellte zweite Kupplung in Wirkverbindung gebracht werden, welche zweite Kupplung über die elektronische Schließeinrichtung geöffnet oder geschlossen wird.

Das in den Figuren 4 bis 10 dargestellte Schloss entspricht konstruktiv und in seiner Funktionsweise im Wesentlichen dem Schloss 1 gemäß den Figuren 1 bis 3. Es wird insoweit auf die voranstehende Beschreibung der Ausführungsform des Schlosses 1 gemäß den Figuren 1 bis 3 verwiesen.

Im Unterschied zum Schloss 1 gemäß der in den Figuren 1 bis 3 dargestellten Ausführungsformen besteht das als Steuerstange 12 ausgebildete Steuerelement aus einem elastisch verformbaren Material, beispielsweise einem Kunststoff, dessen Verformbarkeit dahingehend begrenzt ist, dass über die Steuerstange eine Drehbewegung des Walzenkörpers 7 im Schließzylinder 2 mit ausreichender Sicherheit in eine Longitudinalbewegung der Steuerstange 12 und die damit verbundene Verschiebung der Kugel 14 möglich ist.

Die Steuerstange 12 ist in einer Bohrung 30 geführt, die radial zur Längsachse des Walzenkörpers 7 innerhalb des Schließzylinders 2 angeordnet ist. Die Bohrung 30 weist einen Durchmesser auf, der geringfügig größer ist, als der Durchmesser eines zumindest im Querschnitt rund ausgebildeten Teils der Steuerstange 12, wobei die Steuerstange 12 mittels einer Dichtung 31 gegenüber der Bohrung 30 abgedichtet ist.

Mit einem unteren Ende ist die Steuerstange 12 formschlüssig mit dem Walzenkörper 7 des Notschlosses 6 verbunden. Zu diesem Zweck weist der Walzenkörper 7 des Notschlosses 6 im Bereich seines innerhalb des Schließzylinders 2 angeordneten Endes einen Zapfen 32 auf, der in eine Bohrung 33 in der Steuerstange 12 eingreift. Der Zapfen 32 ist außermittig des Walzenkörpers 7 angeordnet.

Die Dichtung 31 besteht aus einem elastisch verformbaren Material, insbesondere aus einem Elastomer, so dass sie die erforderliche Abdichtungsfunktion erfüllt und gleichzeitig einer Bewegung der Steuerstange 12 durch eine zu hohe Reibkraft zwischen der Dichtung 31 und der Wand des Kanals 30 entgegenwirkt.

Die Figuren 4 bis 9 zeigen das Schloss 1 in verschiedenen Schließstellungen, wobei die Figuren 4 und 5 das Schloss 1 bzw. das Notschloss 6 in einer ersten Schließstellung zeigen, in der die zu verbindenden Abschnitte 4, 5 der Welle 3 nicht miteinander verbunden sind, so dass die Kupplung 13 ausgekuppelt ist. Die Figuren 6 und 7 zeigen das Schloss 1 bzw. das Notschloss 6 in einer Schließstellung zwischen der ausgerückten Stellung der Kupplung 13 gemäß den Figuren 4 und 5 und einer eingerückten Stellung der Kupplung 13 gemäß den Figuren 8 und 9. Diese unterschiedlichen Stellungen der Kupplung 13 gehen einher mit einer Drehbewegung des Walzenkörpers 7 durch den Schlüssel 10, wie dies ebenfalls in den Figuren 4 bis 9 zu erkennen ist.

Die Erfindung ist nicht auf das voranstehend beschriebene Ausführungsbeispiel beschränkt. Insbesondere kann anstelle der beschriebenen Kupplung zwischen den Abschnitten 4 und 5 der Welle 3 eine Verrieglung der Welle 3 vorgesehen sein, die eine Verdrehung der Welle 3 über eine Handhabe verhindert. Über die Kupplung 13 kann diese Verriegelung aufgehoben werden, wobei die Kupplung 13 durch eine Betätigung des Notschlosses 6 betätigt wird.

### Bezugszeichenliste:

| | | | |
|---|---|---|---|
| **1** | **Schloss** | **19** | **Bohrung** |
| **2** | **Schließzylinder** | **20** | **Aufnahmebohrung** |
| **3** | **Welle** | **21** | **Durchmesserverringerung** |
| **4** | **Abschnitt** | **22** | **Ende** |
| **5** | **Abschnitt** | **23** | **Bohrung** |
| **6** | **Notschloss** | **24** | **Stift** |
| **7** | **Walzenkörper** | **30** | **Bohrung** |
| **8** | **Öffnung** | **31** | **Dichtung** |
| **9** | **Schlüsselloch** | **32** | **Zapfen** |
| **10** | **mechanischer Schlüssel** | **33** | **Bohrung** |
| **11** | **Steuerfläche** | | |
| **12** | **Steuerstange** | | |
| **13** | **Kupplung** | | |
| **14** | **Kugel** | | |
| **15** | **Ringraum** | | |
| **16** | **Vorsprung** | | |
| **17** | **Vorsprung;** | | |
| **18** | **Stift** | | |

## Patentansprüche

1. Schloss (1) mit einem Schließzylinder (2) und einer elektronisch steuerbaren Schließeinrichtung, die eine zwei Abschnitte (4, 5) mit endseitig angeordneten Handhaben aufweisende Welle (3) hat, wobei die Abschnitte (4, 5) der Welle (3) über eine Kupplung nach Erkennung eines in die elektronische Schließeinrichtung eingegebenen Berechtigungscodes in Wirkverbindung bringbar sind,
**dadurch gekennzeichnet, dass** der Schließzylinder (2) ein einziges mechanisches Notschloss (6) mit einem in einer zylindrischen Öffnung (8) des Schließzylinders (2) drehbar gelagerten Walzenkörper (7) aufweist, welches mit einem mechanischen Schlüssel (10) betätigbar ist und mit dem eine Wirkverbindung, zwischen den Abschnitten (4, 5) der Welle (3) unabhängig von der elektronisch steuerbaren Schließeinrichtung herstell- oder aufhebbar ist,

2. Schloss nach Anspruch 1,
**dadurch gekennzeichnet,**
**dass** ein Steuerelement, beispielsweise eine Steuerstange (12) zur Herstellung der Wirkverbindung vorgesehen ist, wobei das Steuerelement vorzugsweise formschlüssig mit dem Walzenkörper (7) des Notschlosses (6) verbunden ist.

3. Schloss nach Anspruch 2, **dadurch gekennzeichnet, dass** das Notschloss (6) an einem Ende einen Zapfen (32) aufweist, der in eine korrespondierend ausgebildete Bohrung (33) in der Steuerstange (12) eingreift.

4. Schloss nach Anspruch 3, **dadurch gekennzeichnet, dass** der Zapfen (32) versetzt zur Längsachse des Notschlosses (6) an einer Stirnfläche des Walzenkörpers (7) angeordnet ist.

5. Schloss nach Anspruch 3, **dadurch gekennzeichnet, dass** der Zapfen (32) einstückig mit dem Walzenkörper (7) ausgebildet ist.

6. Schloss nach Anspruch 3, **dadurch gekennzeichnet, dass** der Zapfen (32) reib- und/oder formschlüssig mit der Steuerstange (12) verbunden ist.

7. Schloss nach Anspruch 2, **dadurch gekennzeichnet, dass** die Steuerstange (12) aus einem elastisch verformbaren Material, insbesondere einem Kunststoff ausgebildet ist.

8. Schloss nach Anspruch 2, **dadurch gekennzeichnet, dass** die Steuerstange (12) in einem Kanal (30) geführt ist und eine Dichtung (31) aufweist, mit der die Steuerstange (12) gegenüber einer Innenwand des Kanals (30) abgedichtet ist.

9. Schloss nach Anspruch 2, **dadurch gekennzeichnet, dass** zwischen den zu verbindenden Abschnitten (4, 5) der Welle (3) eine Kupplung (13) angeordnet ist, die über die mit dem Notschloss (6) verbundene Steuerstange (12) schließbar ist bzw. geöffnet werden kann, wobei die Steuerstange (12) aus einem elastisch verformbaren Material, insbesondere einem Kunststoff ausgebildet ist.

10. Schloss nach Anspruch 2, **dadurch gekennzeichnet, dass** zwischen den zu verbindenden Abschnitten (4, 5) der Welle (3) eine Kupplung (13) angeordnet ist, die über die mit dem Notschloss (6) verbundene Steuerstange (12) schließbar ist bzw. geöffnet werden kann.

11. Schloss nach Anspruch 8 oder 10, **dadurch gekennzeichnet, dass** die Dichtung (31) aus einem elastisch verformbaren Material, insbesondere einem Elastomer ausgebildet ist.

12. Schloss nach Anspruch 10, **dadurch gekennzeichnet, dass** die Steuerstange (12) in einem Kanal (30) geführt ist und eine Dichtung (31) aufweist, mit der die Steuerstange (12) gegenüber einer Innenwand des Kanals (30) abgedichtet ist.

13. Schloss nach Anspruch 12, **dadurch gekennzeichnet, dass** die Kupplung (13) zumindest eine Kugel (14) aufweist, die in einen Ringraum (15) zwischen den beiden Abschnitten (4, 5) der Welle (3) eindrückbar ist, wobei die beiden Abschnitte (4, 5) der Welle (3) jeweils zumindest einen in den Ringraum (15) hereinragenden Vorsprung (16, 17) aufweisen.

## Claims

1. A lock (1) comprising a locking cylinder (2) and an electronically controllable locking device which has a shaft (3) comprising two sections (4, 5) with handles arranged at the ends, wherein the sections (4, 5) of the shaft (3) can be brought into an operative connection via a coupling after recognition of an authorization code that has been entered into the electronic locking device, **characterized in that** the locking cylinder (2) comprises a single mechanical emergency lock (6) comprising a drum body (7) which is arranged in a rotatable manner in a cylindrical opening (8) of the locking cylinder (2), which emergency lock (6) can be actuated by a mechanical key (10), and by means of which lock (6) an operative connection between the sections (4, 5) of the shaft (3) can be established or loosened independent from the electronically controllable locking device.

2. A lock according to claim 1,
**characterized in that**
a control element, for example a control rod (12) is provided for establishing the operative connection, wherein the control element is preferably positively connected to the drum body (7) of the emergency lock (6).

3. A lock according to claim 2, **characterized in that** the emergency lock (6) comprises a pin (32) at one end, which pin engages into a correspondingly designed bore (33) in the control rod (12).

4. A lock according to claim 3, **characterized in that** the pin (32) is arranged on a front face of the drum body (7) in an offset manner with respect to the longitudinal axis of the emergency lock (6).

5. A lock according to claim 3, **characterized in that** the pin (32) is integrally formed with the drum body (7).

6. A lock according to claim 3, **characterized in that** the pin (32) is connected to the control rod (12) in a frictionally engaged and/or positive-locking manner.

7. A lock according to claim 2, **characterized in that** the control rod (12) is made of an elastically deformable material, in particular a plastic.

8. A lock according to claim 2, **characterized in that** the control rod (12) is guided in a channel (30) and comprises a seal (31), by means of which the control rod (12) is sealed against an inner wall of the channel (30).

9. A lock according to claim 2, **characterized in that** a coupling (13) is arranged between the sections (4, 5) of the shaft (3) to be connected, which coupling (13) can be closed or opened by means of the control rod (12) connected to the emergency lock (6), wherein the control rod (12) is made of an elastically deformable material, in particular a plastic.

10. A lock according to claim 2, **characterized in that** a coupling (13) is arranged between the sections (4, 5) of the shaft (3) to be connected, which coupling (13) can be closed or opened by means of the control rod (12) connected to the emergency lock (6).

11. A lock according to claim 8 or 10, **characterized in that** the seal (31) is made of an elastically deformable material, in particular an elastomer.

12. A lock according to claim 10, **characterized in that** the control rod (12) is guided in a channel (30) and comprises a seal (31), by means of which the control rod (12) is sealed against an inner wall of the channel (30).

13. A lock according to claim 12, **characterized in that** the coupling (13) comprises at least one ball (14) which can be pushed into an annulus (15) between the two sections (4, 5) of the shaft (3), wherein the two sections (4, 5) of the shaft (3) respectively comprise one projection (16, 17) which protrudes into the annulus (15).

## Revendications

1. Serrure (1) comprenant un cylindre de fermeture (2) et un dispositif de fermeture pouvant être commandé électroniquement, qui comprend un arbre (3) comprenant deux sections (4, 5) avec des poignées disposées aux extrémités, les sections (4, 5) de l'arbre (3) pouvant être mises en liaison active via un accouplement après la reconnaissance d'un code d'autorisation qui a été entré dans le dispositif de fermeture électronique,
**caractérisée en ce que** le cylindre de fermeture (2) comprend une seule serrure de secours mécanique (6) comprenant un corps cylindrique (7) qui est disposé de manière rotative dans une ouverture cylindrique (8) du cylindre de fermeture (2), laquelle serrure de secours (6) peut être actionnée par une clé mécanique (10), et laquelle serrure permet d'établir et de supprimer une liaison active entre les sections (4, 5) de l'arbre (3) indépendamment du dispositif de fermeture pouvant être commandé électroniquement.

2. Serrure selon la revendication 1,
**caractérisée en ce qu'**
un élément de commande, par exemple une tige de commande (12) est prévue pour établir la liaison active, l'élément de commande étant de préférence relié par engagement positif au corps cylindrique (7) de la serrure de secours (6).

3. Serrure selon la revendication 2, **caractérisée en ce que** la serrure de secours (6) comprend un tenon (32) à l'une extrémité, lequel tenon s'engage dans un trou foré (33) de forme correspondante dans la tige de commande (12).

4. Serrure selon la revendication 3, **caractérisée en ce que** le tenon (32) est disposé sur une surface frontale du corps cylindrique (7) de manière décalée par rapport à l'axe longitudinal de la serrure de secours (6).

5. Serrure selon la revendication 3, **caractérisée en ce que** le tenon (32) est formé d'un seul tenant avec le corps cylindrique (7).

6. Serrure selon la revendication 3, **caractérisée en ce que** le tenon (32) est relié à la tige de commande (12) par frottement et/ou par complémentarité de forme.

7. Serrure selon la revendication 2, **caractérisée en ce que** la tige de commande (12) est fabriquée en une matière élastiquement déformable, notamment en une matière plastique.

8. Serrure selon la revendication 2, **caractérisée en ce que** la tige de commande (12) est guidée dans un canal (30) et comprend un joint d'étanchéité (31), par moyen duquel la tige de commande (12) est rendue étanche contre une paroi intérieure du canal (30).

9. Serrure selon la revendication 2, **caractérisée en ce qu'**un accouplement (13) est disposé entre les sections (4, 5) à relier de l'arbre (3), lequel accouplement (13) peut être fermé ou ouvert par moyen de la tige de commande (12) reliée à la serrure de secours (6), la tige de commande (12) étant fabriquée en une matière élastiquement déformable, notamment en une matière plastique.

10. Serrure selon la revendication 2, **caractérisée en ce qu'**un accouplement (13) est disposé entre les sections (4, 5) à relier de l'arbre (3), lequel accouplement (13) peut être fermé ou ouvert par moyen de la tige de commande (12) reliée à la serrure de secours (6).

11. Serrure selon la revendication 8 ou la revendication 10, **caractérisée en ce que** le joint d'étanchéité (31) est fabriqué en une matière élastiquement déformable, notamment en un élastomère.

12. Serrure selon la revendication 10, **caractérisée en ce que** la tige de commande (12) est guidée dans un canal (30) et comprend un joint d'étanchéité (31), par moyen duquel la tige de commande (12) est rendue étanche contre une paroi intérieure du canal (30).

13. Serrure selon la revendication 12, **caractérisée en ce que** l'accouplement (13) comprend au moins une bille (14) qui peut être poussée dans un espace annulaire (15) entre les deux sections (4, 5) de l'arbre (3), les deux sections (4, 5) de l'arbre (3) comprenant chacune au moins une saille (16, 17) qui pénètre dans l'espace annulaire (15).
